# EUROPÄISCHE PATENTSCHRIFT

(11) **EP 0 767 308 B1**
(45) Veröffentlichungstag und Bekanntmachung des Hinweises auf die Patenterteilung: **01.03.2000**
(21) Anmeldenummer: 96115234.5
(22) Anmeldetag: 23.09.1996
(51) Int. Cl.: F04D 23/00, F04D 29/66

(54) **Seitenkanalverdichter**
Side-channel compressor
Compresseur à canal latéral

(30) Priorität: 06.10.1995 DE 19537353
(43) Veröffentlichungstag der Anmeldung: 09.04.1997
(73) Patentinhaber: SIEMENS AKTIENGESELLSCHAFT, 80333 München (DE)
(72) Erfinder: Dittmar, Rudi, Dr., 98590 Helmers (DE)

(56) Entgegenhaltungen:
- EP-A- 0 586 934
- DE-A- 1 428 251
- DE-A- 2 531 740
- FR-A- 2 661 217
- PATENT ABSTRACTS OF JAPAN vol. 6, no. 50 (M-120) [928] , 3.April 1982 & JP-A-56 165795 (HITACHI)

## Beschreibung

Die Erfindung betrifft einen Seitenkanalverdichter gemäß dem Oberbegriff des Anspruches 1.

Ein solcher Verdichter ist durch die DE-B-14 28 251 bekannt. Bei diesem Verdichter verlaufen die sich gegenüber dem Seitenkanal radial erstreckenden Begrenzungskanten des Unterbrechers gegenüber der Drehachse des Verdichters schräg geneigt. Durch eine solche Schrägstellung der Begrenzungskanten wird zwar eine Geräuschminderung erzielt, jedoch wird die Druckkennlinie des Verdichters ungünstig beeinflußt.

Der Erfindung liegt die Aufgabe zugrunde, einen Seitenkanalverdichter der gattungsgemäßen Art so weiterzubilden, daß trotz einer guten Geräuschdämpfung keine negativen Auswirkungen auf die Kennlinie des Verdichters eintreten.

Die Lösung der gestellten Aufgabe gelingt nach der Erfindung durch die im Kennzeichen des Anspruches 1 angegebenen Merkmale. Durch die herzförmigen Einschnitte wird eine sehr gute Dämpfung des sich aus der Schaufelzahl und der Drehzahl des Laufrades ergebenden Schaufeltones erreicht, ohne daß dies Rückwirkungen auf die Kennlinie des Verdichters hat.

Als besonders günstig hat sich ein Öffnungswinkel für die Spitze der herzförmigen Einschnitte von kleiner 25° herausgestellt.

Besteht das Gehäuse des Seitenkanalverdichters aus zwei miteinander verbindbaren Gehäusehälften, dann ist es vorteilhaft, wenn die Einschnitte symmetrisch zur axialen Mitte des Unterbrechers ausgebildet sind. Es besteht dann die Möglichkeit, beide Gehäusehälften identisch auszubilden. Außerdem können die sich zur Spitze erstreckenden Einschnittseiten der herzförmigen Einschnitte gegebenenfalls nachbearbeitet werden.

Weitere Ausführungsvarianten sind in den Ansprüchen 4-6 beschrieben.

Hinsichtlich der Rundungen der herzförmigen Einschnitte hat es sich als vorteilhaft erwiesen, daß die Größe des Radius der Kurven der herzförmigen Einschnitte gleich dem halben bis ganzen seitlichen Abstand der Spitze zu der jeweiligen axialen Begrenzungskante des Unterbrechers entspricht.

Anhand eines in der Zeichnung dargestellten Ausführungsbeispieles wird die Erfindung nachfolgend näher beschrieben. Es zeigt:
- FIG 1: eine perspektivische Darstellung eines Seitenkanalverdichters bei geöffneter Seitenwand
- FIG 2-5: verschiedene Ausführungsformen von herzförmigen Einschnitten an einem Unterbrecher in Draufsicht auf den Unterbrecher.

Mit 1 ist das Verdichtergehäuse eines Seitenkanalverdichters bezeichnet. An diesem Gehäuse 1 ist ein Antriebsmotor 2 angeflanscht, auf dessen Welle 3 das in der Zeichnung nicht dargestellte Laufrad des Verdichters angeordnet ist. An dem Verdichtergehäuse 1 ist in bekannter Weise ein Seitenkanal 4 ausgeformt. Zwischen der jeweils in den Seitenkanal 4 mündenden Einlaß- und Auslaßöffnung 5 und 6 des Verdichters ist ein Unterbrecher 7 vorgesehen, welcher die Saugseite und Druckseite des Verdichters voneinander trennt. Die sich gegenüber dem Seitenkanal 4 in radialer Richtung erstreckenden Begrenzungsseiten 8 des Unterbrechers 7 weisen jeweils einen herzförmigen Einschnitt 9 auf.

Bei dem in FIG 2 gezeigten Ausführungsbeispiel sind der auf der Saugseite und der auf der Druckseite liegende herzförmige Einschnitt 9 symmetrisch zur axialen Mitte 10 des Unterbrechers 7 ausgebildet. Der Radius R der Kuppenbereiche 11 der herzförmigen Einschnitte 9 ist etwas kleiner als der seitliche Abstand B1 der Spitze 12 der herzförmigen Einschnitte 9 zu der jeweiligen axialen Begrenzungskante 13 des Unterbrechers 7 gewählt. Bei der zur axialen Mitte 10 des Unterbrechers 7 symmetrischen Ausbildung der herzförmigen Einschnitte 9 ist der Radius R somit kleiner als die halbe axiale Breite B des Unterbrechers 7.

Der Öffnungswinkel α der Spitze 12 jedes herzförmigen Einschnittes 9 ist kleiner 25°.

Das Ausführungsbeispiel nach FIG 3 zeigt eine außermittige Anordnung der herzförmigen Einschnitte 9. Es ergeben sich somit unterschiedliche seitliche Abstände B1 und B2 der Spitze 12 zu den axialen Begrenzungskanten 13 des Unterbrechers 7. Die Radien R1 und R2 der Kuppenbereiche 11 sind gleich dem jeweiligen seitlichen Abstand B1 bzw. B2 gewählt. Ferner sind die Kuppenbereiche 11 jedes herzförmigen Einschnittes 9 in Umfangsrichtung gegeneinander versetzt. Eine solche Ausbildung des Unterbrechers 7 wirkt wie eine gegenüber der Drehachse schräg verlaufende Begrenzungsseite 8. Damit erfolgt der Übertritt der parallel zu Drehachse ausgerichteten Förderschaufeln des Laufrades in den Unterbrecherbereich noch kontinuierlicher.

Bei der Ausführungsvariante nach FIG 4 ist gegenüber der Variante nach FIG 3 für den einen Kuppenbereich 11 ein gegenüber dem seitlichen Abstand B1 kleinerer Radius R1 gewählt. Damit ergibt sich beim Übergang des Kuppenbereiches zur Begrenzungskante 13 ein geradlinig verlaufender Teilbereich 14 der Begrenzungsseite 8.

FIG 5 zeigt eine Abwandlung des Konturenverlaufes des herzförmigen Einschnittes 9. Die eine Einschnittseite 15 verläuft bei diesem Ausführungsbeispiel bogenförmig. Die andere Einschnittseite 16 weist dagegen einen geradlinigen Verlauf auf.

Durch diese verschiedenen Ausführungsvarianten kann in Abhängigkeit von der jeweiligen Auslegung des Seitenkanalverdichters, d.h. von dessen jeweils von der Anzahl der Schaufeln und der Drehzahl des Laufrades abhängigen Schaufelton, eine Optimierung hinsichtlich der Geräuschminderung erreicht werden, ohne daß schädliche Rückwirkungen auf die Kennlinie des Verdichters in Kauf genommen werden müssen.

## Patentansprüche

1. Seitenkanalverdichter, mit mindestens einem im Verdichtergehäuse (1) ausgebildeten Seitenkanal (4) und einem die Saug- und Druckseite trennenden Unterbrecher (7), dessen gegenüber dem Seitenkanal (4) in radialer Richtung erstreckten Begrenzungsseiten (8) einen von der Achsrichtung des Verdichters abweichenden Verlauf aufweisen,
**dadurch gekennzeichnet,**
daß die Begrenzungsseiten (8) des Unterbrechers (7) über ihre volle radiale Höhe mit einem zumindest angenähert herzförmigen Einschnitt (9) versehen sind, wobei die auf der Saug- und der Druckseite vorgesehenen Einschnitte (9) mit ihren Spitzen (12) aufeinanderzuweisen.

2. Seitenkanalverdichter nach Anspruch 1,
**dadurch gekennzeichnet,**
daß der Öffnungswinkel (α) der Spitzen (12) kleiner als 25° ist.

3. Seitenkanalverdichter nach Anspruch 1 oder 2,
**dadurch gekennzeichnet,**
daß die Einschnitte (9) symmetrisch zur axialen Mitte (10) des Unterbrechers (7) ausgebildet sind.

4. Seitenkanalverdichter nach Anspruch 1 oder 2,
**dadurch gekennzeichnet,**
daß die Einschnitte (9) wechselseitig außerhalb der axialen Mitte (10) des Unterbrechers (7) angeordnet sind.

5. Seitenkanalverdichter nach einem der vorhergehenden Ansprüche,
**dadurch gekennzeichnet,**
daß die zu den axialen Begrenzungskanten (13) des Unterbrechers (7) hin verlaufenden Kuppenbereiche (11) der herzförmigen Enschnitte (9) in Umfangsrichtung gegeneinander versetzt sind.

6. Seitenkanalverdichter nach einem der vorhergehenden Ansprüche,
**dadurch gekennzeichnet,**
daß nur eine der zu der Spitze (12) des herzförmigen Einschnittes (9) führenden Einschnittsseite (15) bogenförmig und die andere Einschnittsseite (16) geradlinig ausgeführt ist.

7. Seitenkanalverdichter nach einem der vorhergehenden Ansprüche,
**dadurch gekennzeichnet,**
daß die Größe des Radius der Kuppenbereiche (11) der herzförmigen Einschnitte (9) dem halben bis ganzen seitlichen Abstand (B1 bzw. B2) der Spitze (12) zu der jeweiligen axialen Begrenzungskante (13) des Unterbrechers (7) entspricht.

## Claims

1. Side-channel compressor, having at least one side channel (4) constructed in the compressor housing (1) and an interrupting piece (7) separating the suction side and delivery side, the boundary sides (8) of which interrupting piece that extend in a radial direction with respect to the side channel (4) having a course which deviates from the direction of the axis of the compressor, characterised in that the boundary sides (8) of the interrupting piece (7) are provided over their entire radial height with an at least substantially heart-shaped indentation (9), with the tips (12) of the indentations (9) provided on the suction side and on the delivery side facing each other.

2. Side-channel compressor according to claim 1, characterised in that the aperture angle (α) of the tips (12) is less than 25°.

3. Side-channel compressor according to claim 1 or 2, characterised in that the indentations (9) are constructed symmetrically with respect to the axial centre (10) of the interrupting piece (7).

4. Side-channel compressor according to claim 1 or 2, characterised in that the indentations (9) are arranged alternately outside the axial centre (10) of the interrupting piece (7).

5. Side-channel compressor according to one of the preceding claims, characterised in that the domed regions (11) of the heart-shaped indentations (9) that extend towards the axial boundary edges (13) of the interrupting piece (7) are offset with respect to each other in the circumferential direction.

6. Side-channel compressor according to one of the preceding claims, characterised in that only one of the indentation sides (15) leading to the tip (12) of the heart-shaped indentation (9) is curved and the other indentation side (16) extends in a straight line.

7. Side-channel compressor according to one of the preceding claims, characterised in that the size of the radius of the domed regions (11) of the heart-shaped indentations (9) corresponds to between half and all of the lateral distance (B1 or B2) between the tip (12) and the respective axial boundary edge (13) of the interrupting piece (7).

## Revendications

1. Compresseur à canal latéral, comportant au moins un canal (4) latéral ménagé dans le corps (1) du compresseur et une interruption (7) qui sépare le côté aspiration et le côté refoulement et dont les côtés (8) de délimitation s'étendant dans la direction radiale par rapport au canal (4) latéral ont un tracé s'écartant de la direction axiale du compresseur, caractérisé en ce que les côtés (8) de délimitation de l'interruption (7) sont munis sur toute leur hauteur radial d'au moins une entaille (9) à peu près en forme de coeur, les découpes (9) prévues du côté aspiration et du côté refoulement pointant les unes vers les autres par leurs pointes (12).

2. Compresseur à canal latéral suivant la revendication 1, caractérisé en ce que l'angle α d'ouverture des pointes (12) est inférieur à 25°.

3. Compresseur à canal latéral suivant la revendication 1 ou 2, caractérisé en ce que les entailles (9) sont ménagées symétriquement par rapport au milieu (10) axial de l'interruption (7).

4. Compresseur à canal latéral suivant la revendication 1 ou 2, caractérisé en ce que les entrailles (9) sont ménagées mutuellement à l'extérieur du milieu (10) axial de l'interruption (7).

5. Compresseur à canal latéral suivant l'une des revendications précédentes, caractérisé en ce que les zones (11) de coupelle des entailles (9) en forme de coeur, s'étendant vers les arêtes (13) axiales de délimitation de l'interruption (7), sont décalées les unes par rapport aux autres dans la direction périphérique.

6. Compresseur à canal latéral suivant l'une des revendications précédentes, caractérisé en ce que seule une (15) des faces d'entaille allant à la pointe (12) de l'entaille (9) en forme de coeur est conformée en arc et en ce que l'autre face (16) d'entaille est conformée de manière rectiligne.

7. Compresseur à canal latéral suivant l'une des revendications précédentes, caractérisé en ce que la dimension du rayon des zones (11) de coupelle des entailles (9) en forme de coeur correspond de la moitié à toute la distance (B1 ou B2) latérale de la pointe (12) à l'arête (13) axiale de délimitation associée de l'interruption (7).
